# EUROPÄISCHE PATENTSCHRIFT

(11) **EP 2 696 001 B1**
(45) Veröffentlichungstag und Bekanntmachung des Hinweises auf die Patenterteilung: **15.07.2015**
(21) Anmeldenummer: 13179358.0
(22) Anmeldetag: 06.08.2013
(51) Int. Cl.: E03C 1/08, E03C 1/086

(54) **Sanitäres Wasserventil mit einem eine antibakterielle Ausrüstung aufweisenden Auslaufteil**
Sanitary water valve with an outlet part with an antibacterial fitting
Robinet à eau sanitaire doté d'une pièce de sortie présentant un équipement antibactérien

(30) Priorität: 07.08.2012 DE 102012107243
(43) Veröffentlichungstag der Anmeldung: 12.02.2014
(73) Patentinhaber: Ideal Standard International BVBA, 1935 Zaventem (BE)
(72) Erfinder: Koch, Wilhelm, 53539 Bongard (DE); Newcombe, Haydn, Wolverhampton, West Midlands WV68BJ (GB)
(74) Vertreter: Müller, Karl-Ernst

(56) Entgegenhaltungen:
- EP-A2- 1 707 693
- WO-A1-01/38652
- CN-U- 201 924 410
- DE-A1-102005 055 767
- DE-A1-102006 054 761
- US-A- 3 730 439

## Beschreibung

Die Erfindung betrifft ein sanitäres Wasserventil mit einem an dem Auslaufrohr des Wasserventils angebrachten, den Wasserstrahl bündelnden Auslaufteil, gemäß dem Oberbegriff des Anspruchs 1.

Ein sanitäres Wasserventil mit den vorgenannten Merkmalen ist aus der DE 202 16 304 U1 bekannt, bei dem das Auslaufteil der Erzeugung eines weichen und nicht-spritzenden Wasserstrahls dienen soll. Hierzu ist das Auslaufteil als ein in das Auslaufrohr des Wasserventils eingesetztes Einsetzteil ausgebildet, welches in seinem inneren Strömungsweg angeordnete, geeignete Einbauten wie beispielsweise Siebe und dergleichen aufweist.

Wie weiterhin der DE 103 12 308 A1 zu entnehmen ist, werden die zugehörigen, mit einem Auslaufteil auszurüstenden Sanitärarmaturen vorwiegend aus Messinglegierungen hergestellt, wobei deren sichtbare Oberflächen zusätzlich verchromt sind. Das durch die Wasserventile strömende Wasser ist allerdings von den Messingoberflächen der als Gußkörper ausgebildeten Wasserventile umschlossen. Daraus hat die Fachwelt den Nachteil abgeleitet, daß aus den für die Herstellung der Wasserventile verwendeten Messinglegierungen Metallionen, insbesondere Kupferionen und Zinkionen, an das Wasser abgegeben werden. Soweit die Wasserventile vor ihrer Verchromung noch mit einer Beschichtung aus Nickel versehen werden, ist ein Einstreuen dieser Nickelbeschichtung in das Auslaufrohr hinein nicht zu vermeiden, so daß auch Nickelionen in das ausfließende Wasser gelangen können. Zur Vermeidung dieses als nachteilig angesehenen Effektes ist bereits vorschlagen worden, daß zumindest auf den bei einer Benutzung der Wasserventile mit Wasser in Kontakt tretenden inneren Oberflächen der Ventilbauteile mindestens teilweise eine Kupferoxidschicht (DE 2007 055 446 A1) oder eine Kupfersulfitschicht (DE 10 2006 054 761) aufgebracht wird.

Aus der US 3,730,439 A, EP 1 707 693 A2, CN 201 924 410 U, WO 01/38652 A1 und DE 10 20005 055 767 A1 sind beispielsweise Wasserventile bekannt, bei denen sich im Strömungsweg des Wassers Einbauten befinden.

Dokument US 3730439 entspricht dem Oberbegriff des Anspruchs 1 und wird als nächstliegender Stand der Technik angesehen.

Im Rahmen des Einsatzes derartiger Wasserventile in Bereichen, in denen Menschen mit einer eingeschränkten Widerstandskraft gegen bakteriologische Belastungen des Wassers mit dem aus den Wasserventilen abgezapften Wasser in Berührung kommen, also insbesondere in Krankenhäusern und anderen Pflegestationen, hat sich herausgestellt, daß es innerhalb des Wasserventils im Besonderen im Rahmen eines Abzapfens von warmem Wasser zur Bildung von Bakterienansammlungen in Form von sogenannten Legionellen kommt, die sich als gefährlich für den Gesundheitszustand der betroffenen Menschen herausgestellt haben.

Der Erfindung liegt daher die Aufgabe zugrunde, ein sanitäres Wasserventil mit den eingangs genannten Merkmalen so einzurichten, daß eine Belastung des durch das Wasserventil fließenden Wassers mit Bakterien zumindest vermindert bzw. eingeschränkt ist.

Die Lösung dieser Aufgabe ergibt sich einschließlich vorteilhafter Ausgestaltungen und Weiterbildungen der Erfindung aus dem Inhalt der Patentansprüche, welche dieser Beschreibung nachgestellt sind.

Die Erfindung sieht in ihrem Grundgedanken vor, daß das in seinem inneren Strömungsweg mit einem lichten Querschnitt ohne zusätzliche Einbauten ausgebildete Auslaufteil einen sich an den durch das Auslaufrohr gebildeten inneren Strömungsweg des Wassers anschließenden und sich bis zum Erreichen eines Auslaufabschnittes kegelförmig verengenden Einlaufabschnitt aufweist und daß die mit dem Wasser in Berührung kommenden Innenflächen des Auslaufteils mit einer Beschichtung aus einem antibakterielle Eigenschaften aufweisenden Material versehen sind.

Die Erfindung beinhaltet die Erkenntnis, daß für eine eventuelle Belastung des Wassers mit Bakterien insbesondere die mit entsprechenden Einbauten versehenen Strahlregler bzw. Perlatoren als in das Auslaufrohr eines Wasserventils eingesetzte Einsetzteile verantwortlich sind, da sich einerseits Schmutzpartikel und andere, im Wasser enthaltene Bestandteile auf der Innenseite der vorzugsweise als Siebe ausgebildeten Einbauten der Einsetzteile absetzen und andererseits auch bei der Handhabung des Wasserventils zusätzlich von außen Belastungen eingetragen werden können. Zusätzlich verbleiben auch nach dem Schließen des Wasserventils Reste an Wasser im Bereich der Einbauten des Einsetzteils. Insbesondere bei mittleren Warmwasser-Temperaturen entsteht hierdurch ein Nährboden für eine davon ausgehende bakteriologische Belastung. Insofern besteht ein Aspekt der Erfindung darin, bei einem Auslaufteil auf die bisher verwendeten Einbauten zu verzichten. Um aber gleichwohl einen gerichteten Wasserstrahl ohne einen Spritzeffekt zu erzeugen, weist das erfindungsgemäße Auslaufteil einen an den Strömungsweg des Wasserventils anschließenden, sich kegelförmig, d. h. konisch verengenden Einlaufabschnitt auf. Hierzu hat sich herausgestellt, daß schon die Anordnung eines derartigen Einlaufabschnittes ausreichend ist, um einen benutzerfreundlichen Wasserstrahl zu erzeugen.

Weiterhin macht sich die Erfindung den wissenschaftlich an sich bekannten Effekt zunutze, wonach beispielsweise Kupferionen im Wasser enthaltene Bakterien abzutöten in der Lage sind, soweit auf den mit dem Wasser in Berührung kommenden Innenflächen des Auslaufteils beispielsweise eine Beschichtung aus Kupfer aufgebracht ist. Insofern sieht die Erfindung vor, die Innenflächen des Auslaufteils mit einer Beschichtung aus einem antibakterielle Eigenschaften aufweisenden Material zu versehen. Alternativ zu dem bereits genannten Kupfer kommen hier nach Ausführungsbeispielen der Erfindung insbesondere auch Silber bzw. silberhaltiges Material und Titan in Frage. Damit ist sichergestellt, daß beim Strömen des Wassers durch das Wasserventil bzw. dessen Auslaufteil eine eventuelle bakterielle Belastung des Wassers reduziert wird.

Gemäß alternativen Ausführungsbeispielen der Erfindung kann vorgesehen sein, daß der an den sich kegelförmig verengenden Einlaufabschnitt anschließende Auslaufabschnitt des Auslaufteils einen zylindrischen Querschnitt oder auch einen sich in Strömungsrichtung konisch erweiternden Querschnitt aufweist.

Es kann vorgesehen sein, daß das Auslaufteil in an sich bekannter Weise mit wenigstens einem Teil seiner Längserstreckung in das Auslaufrohr des Wasserventils eingeschraubt ist.

Soweit die Wasserventile auf ihren sichtbaren Außenflächen verchromt sind, kann auch vorgesehen sein, daß das Auslaufteil auf seiner äußeren Fläche verchromt ist, so daß das Auslaufteil ein gleiches Erscheinungsbild aufweist wie das Wasserventil, insbesondere dann, wenn das Auslaufteil mit einem Teil seiner Erstreckung aus dem Auslaufrohr des Wasserventils hervorsteht.

In der Zeichnung ist ein Ausführungsbeispiel der Erfindung wiedergegeben, welches nachstehend beschrieben ist. Es zeigen:
- Fig. 1: das Auslaufrohr eines Wasserventils mit einem daran montierten Auslaufteil in einer schematischen Schnittansicht,
- Fig. 2: den Gegenstand der Figur 1 vor der Montage des Auslaufteils in einer Perspektivansicht.

In das Ende eines Auslaufrohres 10 eines im Übrigen nicht weiter dargestellten sanitären Wasserventils ist ein hülsenförmiges Auslaufteil 11 mit einem sich über einen Teil seiner Längserstreckung ausgebildeten, nicht weiter dargestellten Gewinde eingeschraubt, wobei an dem Auslaufteil 11 eine im Endbereich des Auslaufrohres 10 zu liegen kommende Dichtung 20 angeordnet ist. Soweit das Auslaufrohr 10 einen inneren Wasserweg 16 aufweist, ist das Auslaufteil 11 mit einem an den inneren Wasserweg 16 des Auslaufrohres 10 angeschlossenen Einlaufabschnitt 12 ausgebildet, dessen Innenflächen 13 sich konisch verengen, so daß der Einlaufabschnitt in seinem Innenbereich einen sich in Richtung eines an den Einlaufabschnitt 12 anschließenden Auslaufabschnitts 14 verengenden Kegel aufweist. Der Auslaufabschnitt 14 des Auslaufteils 11 hat demgegenüber einen zylindrischen Querschnitt mit diesen begrenzenden Innenflächen 15.

Das Auslaufteil 11 ist wie das sanitäre Wasserventil mit seinem Auslaufrohr 10 aus Messing hergestellt, wobei die Innenflächen 15 und 13 von Auslaufabschnitt 14 und Einlaufabschnitt 12 des Auslaufteils 11 mit einer Beschichtung aus einem antibakterielle Eigenschaften aufweisenden Material, beispielsweise Kupfer, versehen sind. Im Anschluss an das Aufbringen dieser Beschichtung auf die Innenflächen des Auslaufteils erfolgt noch eine Verchromung des Auslaufteils 11 auf seiner äußeren Oberfläche, wobei während dieses Verchromungsprozesses das Chrom sich nicht bzw. allenfalls geringfügig auf der Oberfläche der antibakteriellen Beschichtung ablagert. Somit ist dafür Sorge getragen, daß bei Benutzung des Wasserventils das dadurch strömende Wasser im Bereich des Auslaufteils ausschließlich mit der Beschichtung aus Kupfer als in diesem Fall gewählten, antibakterielle Eigenschaften aufweisenden Material in Berührung kommt.

Die in der vorstehenden Beschreibung, den Patentansprüchen, der Zusammenfassung und der Zeichnung offenbarten Merkmale des Gegenstandes dieser Unterlagen können einzeln als auch in beliebigen Kombinationen untereinander für die Verwirklichung der Erfindung in ihrer verschiedenen Ausführungsformen wesentlich sein.

## Patentansprüche

1. Sanitäres Wasserventil mit einem an einem Auslaufrohr (10) des Wasserventils angebrachten, den Wasserstrahl bündelnden Auslaufteil (11), welches einen sich an den durch das Auslaufrohr (10) gebildeten inneren Strömungsweg (16) des Wassers anschließenden und sich bis zum Erreichen eines Auslaufabschnittes (14) kegelförmig verengenden Einlaufabschnitt (12) aufweist, **dadurch gekennzeichnet, daß** das Auslaufteil (11) in seinem gesamten inneren Strömungsweg mit einem lichten Querschnitt ohne zusätzliche Einbauten ausgebildet ist und daß die mit dem Wasser in Berührung kommenden Innenflächen (13, 15) des Auslaufteils (11) wenigstens bereichsweise mit einer Beschichtung aus einem antibakterielle Eigenschaften aufweisenden Material versehen sind.

2. Sanitäres Wasserventil nach Anspruch 1, **dadurch gekennzeichnet, daß** die Innenflächen (13, 15) des Auslaufteils (11) mit Kupfer beschichtet sind.

3. Sanitäres Wasserventil nach Anspruch 1, **dadurch gekennzeichnet, daß** die Innenflächen (13, 15) des Auslaufteils (11) mit Silber oder einem silberhaltigen Material beschichtet sind.

4. Sanitäres Wasserventil nach Anspruch 1, **dadurch gekennzeichnet, daß** die Innenflächen (18, 15) des Auslaufteils (11) mit einer Beschichtung aus Titan versehen sind.

5. Sanitäres Wasserventil nach einem der Ansprüche 1 bis 4, **dadurch gekennzeichnet, daß** der Auslaufabschnitt (14) einen zylindrischen Querschnitt aufweist.

6. Sanitäres Wasserventil nach einem der Ansprüche 1 bis 4, **dadurch gekennzeichnet, daß** der Auslaufabschnitt (14) einen sich in Strömungsrichtung konisch erweiternden Querschnitt aufweist.

7. Sanitäres Wasserventil nach einem der Ansprüche 1 bis 6, **dadurch gekennzeichnet, daß** das Auslaufteil (11) mit wenigstens einem Teil seiner Längserstreckung in das Auslaufrohr (10) des Wasserventils eingeschraubt ist.

8. Sanitäres Wasserventil nach einem der Ansprüche 1 bis 7, **dadurch gekennzeichnet, daß** das Auslaufteil (11) auf seiner äußeren Oberfläche verchromt ist.

## Claims

1. A sanitary water valve with an outlet part (11) fitted to an outlet pipe (10) of the water valve and bundling the water jet, said outlet part comprising an inlet section (12) following the internal flow path (16) of the water formed by the outlet pipe (10) and tapering conically until it reaches an outlet section (14), **characterised in that** the outlet part (11) is constituted in its entire internal flow path with a clear cross-section without additional built-in components and that the internal surfaces (13, 15) of the outlet part (11) coming into contact with the water are provided at least in sections with a coating of a material having antibacterial properties.

2. The sanitary water valve according to claim 1, **characterised in that** the internal surfaces (13, 15) of the outlet part (11) are coated with copper.

3. The sanitary water valve according to claim 1, **characterised in that** the internal surfaces (13, 15) of the outlet part (11) are coated with silver or a silver-containing material.

4. The sanitary water valve according to claim 1, **characterised in that** the internal surfaces (18, 15) of the outlet part (11) are provided with a coating of titanium.

5. The sanitary water valve according to any one of claims 1 to 4, **characterised in that** the outlet section (14) has a cylindrical cross-section.

6. The sanitary water valve according to any one of claims 1 to 4, **characterised in that** the outlet section (14) has a cross-section which widens conically in the flow direction.

7. The sanitary water valve according to any one of claims 1 to 6, **characterised in that** the outlet part (11) is screwed with at least a part of its length extension into the outlet pipe (10) of the water valve.

8. The sanitary water valve according to any one of claims 1 to 7, **characterised in that** the outlet part (11) is chrome-plated on its external surface.

## Revendications

1. Vanne à eau sanitaire comprenant une partie d'évacuation (11) concentrant le jet d'eau et disposée au biveau d'un tuyau d'évacuation (10) de la vanne à eau, laquelle partie d'évacuation présente une section d'arrivée (12) se raccordant au trajet d'écoulement (16) intérieur formé sur le tuyau d'évacuation (10) et se rétrécissant sous forme conique jusqu'à atteindre une section d'évacuation (14), **caractérisée en ce que** la partie d'évacuation (11) est réalisée sur son trajet global d'écoulement intérieur avec une section transversale dégagée sans pièces rapportées supplémentaires, et **en ce que** les surfaces intérieures (13, 15) de la partie d'évacuation (11) venant en contact avec l'eau sont pourvues, au moins par endroits, d'un revêtement composé d'un matériau présentant des propriétés antibactériennes.

2. Vanne à eau sanitaire selon la revendication 1, **caractérisée en ce que** les faces intérieures (13, 15) de la partie d'évacuation (11) sont revêtues de cuivre.

3. Vanne à eau sanitaire selon la revendication 1, **caractérisée en ce que** les faces intérieures (13, 15) de la partie d'évacuation (11) sont revêtues d'argent ou d'un matériau contenant de l'argent.

4. Vanne à eau sanitaire selon la revendication 1, **caractérisée en ce que** les faces intérieures (13, 15) de la partie d'évacuation (11) sont pourvues d'un revêtement en titane.

5. Vanne à eau sanitaire selon l'une quelconque des revendications 1 à 4, **caractérisée en ce que** la section d'évacuation (14) présente une section transversale cylindrique.

6. Vanne à eau sanitaire selon l'une quelconque des revendications 1 à 4, **caractérisée en ce que** la section d'évacuation (14) présente une section transversale s'élargissant de manière conique dans le sens de l'écoulement.

7. Vanne à eau sanitaire selon l'une quelconque des revendications 1 à 6, **caractérisée en ce que** la partie d'évacuation (11) est vissée par au moins une partie de son extension longitudinale dans le tuyau d'évacuation (10) de la vanne à eau.

8. Vanne à eau sanitaire selon l'une quelconque des revendications 1 à 7, **caractérisée en ce que** la partie d'évacuation (11) est chromée sur sa surface extérieure.
